# EUROPÄISCHE PATENTSCHRIFT

(11) **EP 2 487 289 B1**
(45) Veröffentlichungstag und Bekanntmachung des Hinweises auf die Patenterteilung: **11.09.2013**
(21) Anmeldenummer: 11401017.6
(22) Anmeldetag: 14.02.2011
(51) Int. Cl.: D06F 39/10, D06F 39/08

(54) **Pumpvorrichtung für eine Waschmaschine und Waschmaschine**
Pumping device for a washing machine and washing machine
Dispositif de pompe pour un lave-linge et lave-linge

(43) Veröffentlichungstag der Anmeldung: 15.08.2012
(73) Patentinhaber: Miele & Cie. KG, 33332 Gütersloh (DE)
(72) Erfinder: Bethlehem, Hermann, 33334, Gütersloh (DE); Rottmann, Andrea, 33378, Rheda-Wiedenbrück (DE)

(56) Entgegenhaltungen:
- CH-A- 542 309
- GB-A- 1 526 857
- GB-A- 2 048 962

## Beschreibung

Die Erfindung betrifft eine Pumpvorrichtung zum Ablassen, Abpumpen oder Umfluten von Waschflüssigkeit aus dem Laugenbehälter einer Waschmaschine, die eine Filtereinrichtung mit einem Gehäuse und ein in einem zylindrischen Aufnahmeraum des Gehäuses angeordnetes Einsatzteil umfasst, das über eine Öffnung zugänglich ist, wobei die Öffnung mittels eines in das Gehäuse einschraubbaren Deckels und einer zwischen Deckel und einer Anlage im Aufnahmeraum angeordneten ringförmigen Dichtung flüssigkeitsdicht verschließbar ist.

Aus der DE 37 31 371 A1 ist eine Waschmaschine bekannt, die als Ablaufeinrichtung eine Laugenpumpe enthält. Die Ablaufeinrichtung umfasst ein Gehäuse, in welches ein Filter eingesetzt wurde. Über eine Öffnung ist der Filter zu Reinigungszwecken zugänglich, wobei die Öffnung mit einem Verschlussdeckel flüssigkeitsdicht verschlossen ist. Der Verschlussdeckel enthält einen schwenkbaren Griff mit einem Nocken, der die dichtende Anlage des Deckels an das Gehäuse bewirkt. Durch Verdrehen des Filtereinsatzes wird dieser in der Öffnung gelöst und kann herausgezogen werden. Nach dem Reinigungsvorgang muss sehr genau darauf geachtet werden, dass der Filtereinsatz und der Verschlussdeckel sorgfältig in die vorgesehene Position eingesetzt und befestigt werden, um auslaufende Waschflüssigkeit im nachfolgenden Betrieb zu vermeiden. Der Einsatz umfasst eine Ringdichtung, die beim Andrücken des Deckels axial gegen einen umlaufenden Rand des aufnehmenden Gehäuseteils bzw. Pumpengehäuses gepresst wird und dadurch Dichtwirkung bereitstellt. Im Bereich der Ausgangsöffnung für die zu pumpende Flüssigkeit ist am Einsatzteil eine weitere Dichtung angebracht, die dazu eingerichtet ist, die Ausgangsöffnung zu verschließen, wenn das Einsatzteil um einen vorbestimmten Winkel, hier eine Vierteldrehung, gedreht wird, um ein Zurückfließen von Flüssigkeit aus der Ausgangsleitung in die Pumpe zu verhindern.

Aus der EP 1 593 768 A2 ist eine Laugenpumpe für eine Waschmaschine bekannt, die ein Einsatzteil mit einem Filter und einem Deckel umfasst. Das Einsatzteil wird in das Pumpengehäuse eingeschraubt, wobei es einen Gewindeabschnitt umfasst. Das zum Pumpeninneren weisende Ende des Gewindeabschnitts ist mit einer umlaufenden Ringdichtung versehen, die axial wirkend an einem umlaufenden Vorsprung im Aufnahmeraum zur Anlage kommt und dadurch die Dichtwirkung bereitstellt. Bei allen bekannten Pumpen muss das Einsatzteil vollständig und fest in das Aufnahmegehäuse eingesetzt bzw. eingeschraubt werden, damit keine Flüssigkeit auslaufen kann.

Bei den genannten Waschmaschinen ist jedoch nicht sichergestellt, dass der Deckel schief aufgesetzt oder nicht vollständig in dem Verschraubungsabschnitt gedreht wird, wodurch ein Teil der Dichtung nicht dichtend zur Anlage kommt. Dadurch kann im nachfolgenden Betrieb Waschflüssigkeit aus dem Filtergehäuse herauslaufen und zu Wasserschäden im Umfeld der Waschmaschine führen. Ferner kann es vorkommen, dass es bei unzureichendem Festsitz zu einer Undichtigkeit kommt, bei der sehr viel Flüssigkeit aus der Waschmaschine auslaufen kann.

Aus der GB 2 048 962 A und aus der GB 1 526 857 A sind eine Pumpvorrichtung bzw. eine Filtervorrichtung bekannt, die über einen Deckel verschließbar sind. Der Deckel besitzt jeweils eine Dichtung, die bei Verschrauben gegen einen Anschlag verquetscht wird und so eine radiale Dichtwirkung entfaltet. Bei einer partiellen Öffnung des Deckels lässt die Quetschwirkung und damit die Dichtigkeit nach.

Der Erfindung liegt somit die Aufgabe zugrunde, eine Pumpe für eine Waschmaschine mit verbesserter Sicherheit gegen Wasserschäden bereitzustellen.

Erfindungsgemäß wird dieses Problem durch eine Waschmaschine mit den Merkmalen des Anspruchs 1 gelöst. Vorteilhafte Ausgestaltungen und Weiterbildungen der Erfindung ergeben sich aus den nachfolgenden abhängigen Ansprüchen.

Der wesentliche Vorteil besteht darin, dass das Risiko von Wasserschäden aufgrund von Bedienungsfehlern nach Wartungsarbeiten an der Ablaufeinrichtung minimiert wird. Die Ablaufeinrichtung umfasst in der Regel einen Flusenfilter, der ein Filtergehäuse und ein darin befindliches Einsatzteil umfasst. Zur Durchführung der regelmäßigen Wartungsarbeiten muss das Einsatzteil aus dem Filtergehäuse herausgenommen und gereinigt oder erneuert werden. Danach muss das Einsatzteil wieder in das Gehäuse eingesetzt und die Zugangsöffnung mittels des Einsatzteils selbst oder einem Deckel flüssigkeitsdicht verschlossen werden. Um zu verhindern, dass es im nachfolgenden Betrieb zum unerwünschten übermäßigen Auslaufen von Wasser bzw. Waschflüssigkeit kommt, ist die Dichtung dazu ausgebildet und hinsichtlich ihrer Lage so platziert, dass eine Radialkraft gegen einen Wandabschnitt des zylindrischen Aufnahmeraumes bereitgestellt wird. Der Deckel bzw. das Einsatzteil mit Deckel kann dabei werkzeuglos vom Benutzer abgeschraubt und wieder eingeschraubt werden. Wenn der Benutzer versehentlich den Deckel nicht vollständig festschraubt, stellt der radial wirkende Dichtungsbereich noch eine Dichtigkeit bereit, die ein Auslaufen von Waschflüssigkeit im nachfolgenden Betrieb verhindert oder derart vermindert, dass nach Normkriterien keine Wasserschäden zu erwarten sind. Zweckmäßigerweise ist die Dichtung so ausgelegt, dass beim Herausdrehen des Deckels bzw. des Einsatzteils nicht mehr als 0,5 l Flüssigkeit pro Minute auslaufen. Vorteilhafterweise ist die Dichtung so ausgelegt, dass auch beim Herausdrehen des Deckels um eine ganze Umdrehung auch nicht mehr als 0,5 l pro Minute herausfließen. Die radiale Dichtwirkung wird dadurch erzielt, dass die Dichtung im Profil L-förmig ausgebildet ist, wobei ein erster Schenkel für die Anlage in axialer Richtung und ein zweiter, zum ersten Schenkel abgewinkelter Schenkel in den zylindrischen Abschnitt hineinragt, und dass der zweite Schenkel eine zum Wandabschnitt weisende, nasenförmige Erhebung aufweist. Somit kann eine optimale Anpassung der Anpresskraft zwischen Deckel und dem zylindrischen Wandabschnitt im Aufnahmeraum durch die Dimensionierung des zweiten Schenkels bereitgestellt werden, unabhängig von der Dimensionierung des ersten Schenkels, der die Dichtwirkung aufgrund der axial wirkenden Kraft auf die Anlage bereitstellt. Ferner ist ein derartiges Dichtprofil für eine ringförmige Dichtung besonders einfach herzustellen. Der zweite Schenkel liegt hierbei in etwa im rechten Winkel zum ersten Schenkel und es wird ein partieller, stark verformbarer Anlagebereich des zweiten Schenkels geschaffen, mit dem größere Unterschiede in der Spaltbreite durch diesen Bereich der Dichtung überbrückt bzw. abgedichtet werden können.

In einer insgesamt zweckmäßigen Ausführung ist die Eindringtiefe des zweiten Schenkels in den zylindrischen Wandabschnitt so dimensioniert, dass sie der Erstreckung von einem Viertel bis Ein- und ein Viertel eines Gewindeganges des einschraubbaren Deckels entspricht. Damit ist sichergestellt, dass beim herausdrehen des Deckels um eine Umdrehung noch ein Teil des zweiten Abschnitts so weit in den zylindrischen Abschnitt des Aufnahmeraumes ragt, dass eine gewisse Dichtigkeit gegeben ist bzw. nicht mehr als 0,5 l Flüssigkeit pro Minute aus der Öffnung herausfließt.

In einer anderen Weiterbildung umfasst die Anlage im Profil einen nasenförmigen, umlaufenden Vorsprung. Der Vorsprung kann aufgrund seiner spitzen Form tief in das Dichtungsmaterial eindringen, wodurch eine verbesserte Dichtwirkung erreicht wird, wenn der Deckel vollständig und fest im Gehäuse eingeschraubt ist.

Die Erfindung betrifft auch eine Waschmaschine mit einem Laugenbehälter, einer Wasserzuführung und einer Ablaufeinrichtung zum Ablassen oder Abpumpen von Waschflüssigkeit aus dem Laugenbehälter, umfassend eine Pumpvorrichtung wie vorstehend beschrieben, um Flüssigkeit durch eine Ablaufleitung nach außen zu fördern.

Die Erfindung betrifft ferner eine Waschmaschine mit einem Laugenbehälter und einer im Laugenbehälter drehbaren, in einer horizontalen oder geneigten Achse gelagerten Trommel, einer Wasserzuführung und einer Umfluteinrichtung zum Umfluten von Waschflüssigkeit aus dem unteren Bereich des Laugenbehälter zum oberen Bereich des Laugenbehälters oder der Trommel, umfassend eine Pumpvorrichtung wie vorstehend beschrieben, um Flüssigkeit durch eine Umflutleitung zum oberen Bereich des Laugenbehälters oder zur Trommel zu fördern.

Ein Ausführungsbeispiel der Erfindung ist in den Zeichnungen rein schematisch dargestellt und wird nachfolgend näher beschrieben. Es zeigen:
- Fig. 1:: eine Waschmaschine in einer perspektivischen, teiltransparenten Ansicht;
- Fig. 2:: die Waschmaschine in einer Detailansicht im Wartungsfall;
- Fig. 3 bis 6 :: die Filtereinrichtung in verschiedenen Ansichten und
- Fig. 7:: eine Waschmaschine mit Umfluteinrichtung.

Die Figur 1 zeigt eine Waschmaschine 1 mit einem im Gehäuse 2 angeordneten oder schwingend gelagerten Laugenbehälter 3, der zur Aufnahme der Waschflüssigkeit vorgesehen ist. Die zu waschende Wäsche kann in einer innerhalb des Laugenbehälters 3 drehbar gelagerten Trommel 4 eingebracht werden. Die Wäsche kann aber auch direkt im Laugenbehälter 3 eingebracht werden und durch Rührwerke bewegt werden, wie dies beispielsweise bei Waschmaschinen asiatischer oder neuseeländischer Bauart üblich ist. Zum Einlassen des Wassers in den Laugenbehälter 3 besitzt die Waschmaschine 1 eine Wasserzuführung 5, die von der Steuerungseinrichtung 25 abhängig vom Schritt innerhalb eines Waschprogramms geöffnet oder geschlossen wird. Im Bereich unterhalb des Laugenbehälters 3, gesehen in bestimmungsgemäßer Aufstellung der Waschmaschine 1, besitzt die Waschmaschine 1 eine Ablaufeinrichtung 8, die eine Pumpvorrichtung 12 oder ein steuerbares Ventil, mit einer Filtereinrichtung 14 umfasst. Ein Ablaufrohr 9 verbindet den unteren Bereich des Laugenbehälters 3 mit der Ablaufvorrichtung 8 bzw. mündet im Filtergehäuse 14 der Pumpvorrichtung 12. Die Ablaufvorrichtung 8 umfasst ferner eine Auslassleitung 10, die vom Filtergehäuse 14 ausgehend nach außen, außerhalb des Maschinengehäuses 2 geführt ist. Die Gehäusewand 2a hat eine Öffnung 18 (Fig. 2), über die das Einsatzteil 16 bzw. ein Schraubdeckel 19 im der Filtereinrichtung 14 zugänglich ist. Der Deckel 19 ist hierbei werkzeuglos zu handhaben.

Fig. 2 zeigt in einer Detailansicht den Wartungsfall, bei dem der Deckel 19 mit dem Einsatzteil 16 aus der Filtereinrichtung 14 entfernt wird. Der Deckel 19 wird hierbei mit dem Einsatzteil 16 aus dem Aufnahmeraum 15 im Filtergehäuse 14 herausgezogen. Die nach unten geschwenkte Klappe 2b an der Frontwand 2a dient dazu, die Wartungsöffnung in der Gehäusewand 2a flächig bündig abzudecken. Alle Positionsangaben beziehen sich auf die betriebsgemäße Aufstellposition der Waschmaschine 1.

In Fig. 3 zeigt das Filtergehäuse 14 mit Einsatzteil 16 und Deckel 19 in einer perspektivischen Ansicht. Das Einsatzteil 16 ist hierbei als sogenannte Fremdkörperfalle ausgeführt und stellt somit die Filterfunktion bereit. Andere Filtereigenschaften können je nach Bedarf ebenfalls mit einem entsprechend ausgebildeten Einsatzteil bereitgestellt werden. Das Einsatzteil 16 ist in einem zylindrischen Aufnahmeraum 15 eingesetzt, wobei hierbei ein Teil aus der von außen zugänglichen Öffnung 18 herausragt. Das Einsatzteil 16 ist mit einem Deckel 19 versehen, der ein Gewinde 17 a zur Verschraubung in das Innengewinde 17b im Aufnahmeraum 15 besitzt. Zur Abdichtung umfasst der Deckel 19 eine Dichtung 20, die gegen eine Anlage 22 im Aufnahmeraum 15 gepresst wird, wenn der Deckel 20 fest eingeschraubt wird. Das Filtergehäuse 14 besitzt ferner einen Einlassstutzen 9a für das Ablaufrohr 9 und einen Auslassstutzen 1 0a für die Auslassleitung 10.

Fig. 4 zeigt die Pumpvorrichtung 12 von der deckelseitigen Frontansicht. Der Deckel 20 ist hierbei in das Filtergehäuse 14 eingeschraubt. Ein Schnitt A - A ist in Fig. 5 gezeigt. Hier ist zu erkennen, dass das Einsatzteil 16 sich im Aufnahmeraum 15 befindet. Der Aufnahmeraum 15 hat an seinem freien, stirnseitigen Ende eine Öffnung 18, die mit dem Deckel 19 verschlossen ist. Im Endbereich besitzt der Aufnahmeraum 15 ein Innengewinde 17b, das mit dem Außengewinde 17a des Deckels 19 zusammenwirkt und die Verschraubbarkeit bereitstellt. Am Deckel 19 ist eine ringförmige Dichtung 20 angeordnet, die gegen eine vorspringende, umlaufende Anlage 22 im Aufnahmeraum 15 gepresst wird und dadurch den dichtenden Verschluss bereitstellt. An der gegenüberliegenden Seite des Filtergehäuses 14 ist die Pumpe 13 angebracht zur Bildung einer kompakte Pumpvorrichtung 12. Der Auslassstutzen 10a und der Einlassstutzen 9a ist ebenfalls zu erkennen.

Die Formgebung der Dichtung 20 ist in der Detailansicht in Fig. 6 zu erkennen. Die Dichtung 20 ist in der Schnittdarstellung bzw. im Profil L-förmig ausgebildet, wobei ein erster Schenkel 20a in Axialrichtung an der umlaufenden Anlage 22 im Aufnahmeraum 15 anliegt bzw. dort angepresst wird. Der zweite Schenkel 20b ragt in einen begrenzten Bereich 15a in den Aufnahmeraum 15 hinein und ist mit einem Übermaß versehen, um eine Presspassung zwischen einem zylindrischen Abschnitt 19a des Deckels 19 und der Innenwandung des Aufnahmeraumes 15 bereitzustellen. Der zweite Schenkel 20b hat hierbei eine zur Innenwandung des Aufnahmeraumes 15 nasenförmige Erhebung 20c, die wie die Ringdichtung selbst umlaufend ausgebildet ist. Die Anlage 22 ist auch mit einer umlaufenden, nasenförmigen Erhebung 23 versehen, die etwas weiter in das Material der elastischen Dichtung 20 eindringen kann, wenn der Deckel 19 fest in das Gehäuse eingeschraubt wird. Die Dichtwirkung wird dadurch verbessert.

Fig. 7 zeigt eine Waschmaschine 1 mit einer Ablaufeinrichtung 8, und einer Umfluteinrichtung 24. Die Umfluteinrichtung 24 umfasst eine eigene Pumpvorrichtung 12a, die in gleicher oder ähnlicher Weise aufgebaut ist, wie vorstehend beschrieben. Anstelle der Auslassleitung ist am Filtergehäuse 14a eine Umflutleitung 24a angeschlossen, durch die die Waschflüssigkeit in den oberen Bereich der Trommel 4bzw. des Laugenbehälters 3 gepumpt werden kann. Bei dieser Anordnung sind beide Pumpvorrichtungen 12, 12a durch eine Öffnung 2c in einer Gehäusewand, hier die Frontwand 2a, zugänglich.

## Patentansprüche

1. Pumpvorrichtung (12) zum Ablassen, Abpumpen oder Umfluten von Waschflüssigkeit aus dem Laugenbehälter (2) einer Waschmaschine (1), die eine Filtereinrichtung (14) mit einem Gehäuse und ein in einem zylindrischen Aufnahmeraum (15) des Gehäuses (14) angeordnetes Einsatzteil (16) umfasst, das über eine Öffnung (18) zugänglich ist, wobei die Öffnung (18) mittels eines in das Gehäuse einschraubbaren Deckels (19) und einer zwischen Deckel (19) und einer Anlage (22) im Aufnahmeraum (15) angeordneten ringförmigen Dichtung (20) flüssigkeitsdicht verschließbar ist,
**dadurch gekennzeichnet,**
**dass** die Dichtung (20) im Profil L-förmig ausgebildet ist, wobei ein erster Schenkel (20a) für die Anlage (22) in axialer Richtung und ein zweiter, zum ersten Schenkel abgewinkelter Schenkel (20b) in einen zylindrischen Abschnitt (15a) des Aufnahmeraums (15) hineinragt, und dass der zweite Schenkel (20b) eine zum Wandabschnitt (15a) weisende, nasenförmige Erhebung (20c) aufweist und dadurch eine Radialkraft gegen einen Wandabschnitt (15a) des zylindrischen Aufnahmeraumes (15) bereitstellt.

2. Pumpvorrichtung nach Anspruch 1,
**dadurch gekennzeichnet,**
**dass** die Eindringtiefe des zweiten Schenkels (20b) in den zylindrischen Wandabschnitt (15a) der Erstreckung von einem Viertel bis drei Viertel eines Gewindeganges (17a, 17b) des einschraubbaren Deckels (19) entspricht.

3. Pumpvorrichtung nach Anspruch 1 oder 2,
**dadurch gekennzeichnet,**
**dass** die Anlage (22) im Profil einen nasenförmigen, umlaufenden Vorsprung (23) umfasst.

4. Waschmaschine (1) mit einem Laugenbehälter (3) und einer im Laugenbehälter (3) drehbaren, in einer horizontalen oder geneigten Achse gelagerten Trommel (4), einer Wasserzuführung (5) und einer Ablaufeinrichtung (8) zum Ablassen oder Abpumpen von Waschflüssigkeit aus dem Laugenbehälter (3), umfassend eine Pumpvorrichtung (12) nach einem der vorstehenden Ansprüche.

5. Waschmaschine (1) mit einem Laugenbehälter (3) und einer im Laugenbehälter (3) drehbaren, in einer horizontalen oder geneigten Achse gelagerten Trommel (4), einer Wasserzuführung (5) und einer Umfluteinrichtung (24) mit einer Pumpvorrichtung (12a) nach einem der vorstehenden Ansprüche, zum Umfluten von Waschflüssigkeit aus dem unteren Bereich des Laugenbehälters (3) zum oberen Bereich des Laugenbehälters (3) oder der Trommel (4).

## Claims

1. Pump device (12) for discharging, pumping or circulating washing liquid from the suds container (2) of a washing machine (1), which comprises a filter device (14) having a housing and an insert (16) which is arranged in a cylindrical receiving chamber (15) of the housing (14) and can be accessed via an opening (18), the opening (18) being closable in a liquid-tight manner by means of a lid (19) which can be screwed into the housing and an annular seal (20) which is arranged between the lid (19) and a contact part (22) in the receiving chamber (15), **characterised in that** the seal (20) has an L-shaped profile, a first branch (20a) for the contact part (22) projecting in an axial direction, and a second branch (20a) which is angled with respect to the first branch projecting into a cylindrical portion (15a) of the receiving chamber (15), and **in that** the second branch (20b) comprises a nose-shaped protrusion (20c) pointing towards the wall portion (15a) and thereby provides a radial force against a wall portion (15a) of the cylindrical receiving chamber (15).

2. Pump device according to claim 1, **characterised in that** the depth of penetration of the second branch (20b) into the cylindrical wall portion (15a) corresponds to the extension of a quarter to three quarters of a thread (17a, 17b) of the lid (19) which can be screwed in.

3. Pump device according to either claim 1 or claim 2, **characterised in that** the contact part (22) comprises a nose-shaped, circumferential projection (23) in profile.

4. Washing machine (1) comprising a suds container (3), a drum (4) which is rotatable in the suds container (3) and mounted in a horizontal or inclined axis, a water supply (5) and a discharge device (8) for discharging or pumping washing liquid from the suds container (3), comprising a pump device (12) according to any of the preceding claims.

5. Washing machine (1) comprising a suds container (3), a drum (4) which is rotatable in the suds container (3) and is mounted in a horizontal or inclined axis, a water supply (5) and a circulation means (24) having a pump device (12a) according to any of the preceding claims, for circulating washing liquid from the lower region of the suds container (3) to the upper region of the suds container (3) or the drum (4).

## Revendications

1. Dispositif de pompage (12) pour l'évacuation, le pompage ou la circulation de liquide de lavage à partir de la cuve de lessivage (2) d'une machine à laver (1), qui comprend un dispositif de filtrage (14) avec un boîtier et un insert (16) qui est disposé dans un espace de réception (15) cylindrique du boîtier (14) et qui est accessible par le biais d'une ouverture (18), l'ouverture (18) pouvant être fermée de façon étanche aux liquides au moyen d'un couvercle (19) pouvant se visser dans le boîtier et d'un joint d'étanchéité (20) annulaire disposé entre le couvercle (19) et une pièce d'appui (22) dans l'espace de réception (15),
**caractérisé en ce que**
le joint d'étanchéité (20) est réalisé avec un profil en L, une première branche (20a) pour la pièce d'appui (22) dépassant vers l'intérieur dans la direction axiale et une deuxième branche (20b), faisant un coude par rapport à la première branche, dépassant vers l'intérieur dans un tronçon (15a) cylindrique de l'espace de réception (15), et **en ce que** la deuxième branche (20b) présente une protubérance (20c) en forme de bec tournée vers le tronçon de paroi (15a) et fournit ainsi une force radiale exercée contre un tronçon de paroi (15a) de l'espace de réception (15) cylindrique.

2. Dispositif de pompage selon la revendication 1,
**caractérisé en ce que**
la profondeur de pénétration de la deuxième branche (20b) dans le tronçon de paroi (15a) cylindrique correspond à l'étendue d'un quart à trois quarts d'un pas de filetage (17a, 17b) du couvercle (19) pouvant se visser.

3. Dispositif de pompage selon la revendication 1 ou 2,
**caractérisé en ce que**
la pièce d'appui (22) présente en profil une saillie (23) périphérique en forme de bec.

4. Machine à laver (1) avec une cuve de lessivage (3), un tambour (4) pouvant tourner dans la cuve de lessivage (3) et supporté dans un axe horizontal ou incliné, un approvisionnement en eau (5) et un dispositif d'évacuation (8) pour l'évacuation ou le pompage du liquide de lavage à partir de la cuve de lessivage (3), comprenant un dispositif de pompage (12) selon une des revendications précédentes.

5. Machine à laver (1) avec une cuve de lessivage (3), un tambour (4) pouvant tourner dans la cuve de lessivage (3) et supporté dans un axe horizontal ou incliné, un approvisionnement en eau (5) et un dispositif de circulation (24) avec un dispositif de pompage (12a) selon une des revendications précédentes, pour la circulation du liquide de lavage à partir de la zone inférieure de la cuve de lessivage (3) vers la zone supérieure de la cuve de lessivage (3) ou du tambour (4).
